# FASCICULE DE BREVET EUROPEEN

(11) **EP 0 862 018 B1**
(45) Date de publication et mention de la délivrance du brevet: **29.11.2000**
(21) Numéro de dépôt: 98430005.3
(22) Date de dépôt: 20.02.1998
(51) Int. Cl.: F23C 5/02, F23C 5/06

(54) **Dispositif de montage de brûleurs à l' intérieur d' un conduit de gaz**
Vorrichtung zur Montage eines Brenners in einer Gasleitung
Device for mounting a burner in a gas duct

(30) Priorité: 27.02.1997 FR 9702586
(43) Date de publication de la demande: 02.09.1998
(73) Titulaire: ENTREPRISE GENERALE DE CHAUFFAGE INDUSTRIEL PILLARD. Société anonyme dite:, 13272 MarseilleCédex 8 (FR)
(72) Inventeur: Pillard, Jean Claude, Le Montcalm Bt B, 13008 Marseille (FR); Pizant, Jacques, 13190 Allauch (FR)
(74) Mandataire: Domange, Maxime

(56) Documents cités:
- FR-A- 2 285 574
- FR-A- 2 570 473
- US-A- 3 861 859

## Description

La présente invention a pour objet un dispositif de montage de brûleurs dans un conduit de gaz dans lequel circule celui-ci et qui nécessitent des brûleurs destinés à fonctionner dans les atmosphères contenant peu d'oxygène.

Le secteur technique de l'invention est le domaine de la fabrication et du montage d'appareil à combustion utilisant des combustibles liquides et/ou gazeux.

Une des applications principales de l'invention est le montage de brûleurs dans des conduits d'évacuation de gaz de postcombustion disposés après les turbines à gaz et en amont de chaudières de récupération d'unité de cogénération : de tels brûleurs permettent de rehausser la température des gaz de turbines jusqu'à 1800° C par exemple et d'augmenter ainsi le rendement desdites chaudières. De plus, ils permettent de faire fonctionner lesdites chaudières avec de l'air comburant frais quand les turbines sont à l'arrêt.

D'autres applications sont également possibles pour le réchauffage de gaines gazeuses notamment à faible taux d'oxygène tel que dans les installations de réchauffage de fumées...

Il existe à ce jour quatre types de brûleurs correspondant aux applications ci-dessus ; soit si on les classe par leur mode de construction :
- les brûleurs à rampes utilisant uniquement le gaz comme seul combustible et qui sont disposés d'une manière fixe à l'intérieur de ladite gaine de gaz à chauffer ;
- les brûleurs à rampes à gaz et à fuel oil léger comprenant des rampes à gaz fixes comme précédemment et qui viennent s'intercaler entre des têtes de combustion pour le fuel léger, tels que ceux décrits dans la demande de brevet FR 2285574 ; l'ensemble de ces rampes et têtes sont solidaires et ne permettent pas d'utiliser du fuel lourd qui ne peut pas être réparti d'une façon homogène entre les différentes têtes, l'équilibrage sans comptage de débit de fuel oil lourd étant quasiment impossible avec précision du fait du risque de figeage, des écarts de perte de charge en fonction des longueurs des lignes d'alimentation et des différences de hauteur des brûleurs. C'est pour cela que dans les brûleurs à fuel oil lourd il n'est en général utilisé qu'une seule canne d'injection centrale ;
- les brûleurs latéraux ou extérieurs, dont l'axe de la flamme est perpendiculaire ou incliné par rapport au sens d'écoulement des gaz à réchauffer, c'est-à-dire à l'axe d'écoulement principal de la gaine ou du conduit (dont le terme anglais dans ce domaine technique est "duct"). Cette disposition permet de placer le ou les brûleurs à l'extérieur de la gaine à condition de protéger la flamme d'axe sécant, soit en la plaçant dans un logement complètement extérieur à la gaine, le brûleur ne réchauffant pas alors directement les gaz mais jouant le rôle de générateur de gaz chauds, soit en disposant la flamme à l'intérieur de la gaine et en la protégeant par une sorte de déflecteur intérieur pour écarter les gaz à réchauffer de cette flamme transversale, afin d'éviter qu'elle ne soit trop perturbée et ne produise une trop grande quantité d'imbrûlés. Cette disposition présente cependant de multiples inconvénients notamment : il est difficile d'adapter exactement la dimension de la flamme ou des flammes aux dimensions de la gaine ; la chaudière de récupération située en aval du ou des brûleurs ne récupère pas le rayonnement des flammes, d'où une perte de rendement obligeant un surdimensionnement ; les flammes transversales sont toujours plus ou moins perturbées par l'écoulement des gaz à réchauffer qui ont un faible taux d'oxygène ce qui provoque des imbrûlés ; les cotés de la gaine peuvent être détériorés par la proximité des extrémités de flamme ;
- les brûleurs que l'on peut qualifier "d'inducts" puisque disposés entièrement à l'intérieur d'une gaine de circulation de gaz (voir ci-dessus l'origine du mot "duct") ; ce mode d'installation qui est celui utilisé pour les brûleurs de la présente invention, présente l'axe d'écoulement du brûleur parallèle à celui d'écoulement de la gaine ; le nombre des brûleurs ainsi installés est faible, en général toujours égal ou inférieur à 6 et même de préférence 2 ; ils sont alimentés en combustibles liquide ou gazeux par des conduits reliés au coté de la gaine. Ces brûleurs ont d'une part beaucoup plus de possibilité que ceux des deux premiers modes de construction cités ci-dessus puisqu'ils permettent d'utiliser indifféremment tous types de combustibles qu'ils soient liquide, léger, lourd ou gazeux, et d'autre part donnent des résultats de combustion supérieurs à ceux décrits dans le troisième mode décrits ci-dessus du fait de leur positionnement beaucoup plus logique dans l'axe et vers le centre de la gaine ; par contre contrairement aux brûleurs latéraux ou extérieurs, mais comme ceux des deux premiers modes cités, ils sont d'accès très difficile et pour les démonter, les modifier ou les réparer il est nécessaire d'entrer dans la gaine. Ceci n'est pas trop gênant pour des brûleurs à rampes à gaz seul ou même à fuel léger, car les risques d'avoir à opérer des réglages et à effectuer des opérations d'entretien sur de telles rampes sont plus réduits que quand on utilise du fuel oil lourd. Cependant, l'utilisation de gaz spéciaux, tels que des gaz hydrogénés ou entraînant des particules liquides tels que les gaz de raffinerie, nécessite de pouvoir accéder également pour démontage et entretien aux injecteurs de gaz.

Or les gaines dans lequel circule les gaz à chauffer ou à réchauffer ont plusieurs mètres de large et de haut, couramment de l'ordre de 6 m, aussi sachant que les gaz d'échappement des turbines sont déjà à environ 500° C ou plus, pour intervenir sur de telles têtes de brûleurs, il faut donc arrêter la circulation d'air chaud et attendre le refroidissement de l'ensemble avant de pouvoir pénétrer dans la gaine pour accéder auxdits brûleurs.

Le problème posé est ainsi de pouvoir intervenir sur des têtes de brûleurs comportant au moins une canne d'injection de combustible liquide, avec également éventuellement des cannes d'injection de gaz, placées suivant le même axe et à l'intérieur de conduits où circule un gaz à chauffer ou à réchauffer, afin de pouvoir réparer, modifier ou simplement nettoyer lesdites cannes d'injection et cela sans avoir à arrêter trop longtemps ladite circulation de gaz dans ledit conduit.

Une solution au problème posé est un dispositif de montage d'un tel brûleur à l'intérieur d'un conduit de gaz et comprenant au moins une canne d'injection de combustible dont le nez est disposé dans la tête dudit brûleur suivant un axe parallèle à celui dudit conduit ; suivant l'invention ladite canne d'injection est située à l'intérieur d'un fourreau, ce fourreau assurant l'alimentation de la tête du brûleur en air extérieur au conduit, ce fourreau étant solidaire de la tête du brûleur, lequel fourreau est disposé transversalement par rapport à l'axe dudit conduit ; et ledit nez de la canne situé à l'extrémité d'une partie coudée de celle-ci, est mobile suivant ledit axe du brûleur par rapport à un orifice de guidage solidaire de ladite tête de brûleur dont il est apte à être dégagé par déplacement de la canne d'injection à l'intérieur du fourreau, le déplacement étant commandé depuis l'extérieur du conduit de façon à permettre l'extraction complète de la canne d'injection vers l'extérieur du conduit.

Dans un mode préférentiel de réalisation l'ensemble de la tête du brûleur et de son fourreau d'alimentation en air sont extractibles également transversalement et hors du conduit depuis l'extérieur de celui-ci, grâce en particulier à au moins un poteau creux, vertical ou incliné et de préférence de moins de 45° par rapport à la verticale ; ce poteau est disposé dans ledit conduit, suspendu à sa partie supérieure et supportant des chemins de roulement horizontaux sur lesquels sont posés des moyens d'appui et de guidage de ladite tête du brûleur ; ledit poteau vertical ou incliné creux support est ainsi refroidi par circulation d'air à l'intérieur de son propre volume par effet de tirage naturel ou par ventilation forcée.

Suivant un mode de réalisation préférentiel le dispositif suivant l'invention comporte également au moins deux volets disposés de part et d'autre de la tête du brûleur, basculant autour d'axes transversaux audit conduit et dont les formes, compatibles avec celles intérieures du conduit et celles extérieures de la tête du brûleur, assurent en position fermée la réduction de la section de passage du gaz à au moins celle de la tête du brûleur ; de préférence lesdits volets et leurs axes sont également creux et reliés à un conduit vertical ou incliné creux, comme le poteau vertical ou incliné creux support desdites têtes des brûleurs, afin d'en assurer également le refroidissement par circulation d'air interne par effet de tirage naturel ou par ventilation.

De tels volets permettent de réduire la section de passage des gaz à chauffer en particulier quand il s'agit d'air comburant frais, et non des gaz de postcombustion de turbines à gaz quand celles-ci sont par exemple arrêtées.

Le résultat est de nouveaux dispositifs de montage de brûleurs dits "inducts" placés à l'intérieur d'un conduit de gaz tels que ceux d'échappement de turbines à gaz : ces dispositifs répondent au problème posé sans avoir les inconvénients des brûleurs connus à ce jour, puisque d'une part ils permettent d'extraire la ou les cannes d'injection de combustible liquide depuis l'extérieur de la gaine sans avoir à sortir l'ensemble du brûleur et sans donc pratiquement d'arrêt de la circulation de gaz à réchauffer, et d'autre part d'extraire l'ensemble de la tête de brûleur elle-même assez rapidement sans avoir à attendre le refroidissement de la gaine ; ceci limite la durée d'arrêt des installations, surtout celles de cogénération en postcombustion de turbines à gaz pour lesquelles les pertes de production sont alors d'autant plus importantes que l'arrêt est long ; suivant la présente invention ces temps d'arrêt sont réduits au strict minimum en rendant de tels brûleurs aisément accessibles et démontables ce qui présente un intérêt très important pour le développement de telles unités dans toutes industries.

De plus, la présente invention peut être adaptée à tous types de brûleurs tels que ceux décrits à titre d'exemple de réalisation dans les figures ci-après ; la conception de ces brûleurs est reprise de celle décrite dans le brevet FR2570473 déposé en 1984 par le même déposant que la présente invention la société EGCI PILLARD et décrivant des brûleurs à gaz à écoulement parallèle comportant une rosace et un moyen d'accrochage de flammes.

On pourrait citer d'autres avantages de la présente invention mais ceux cités ci-dessus en montrent déjà suffisamment pour en prouver la nouveauté et l'intérêt. La description et les figures ci-après représentent donc un exemple de réalisation de l'invention mais n'a aucun caractère limitatif : d'autres réalisations sont possibles dans le cadre de la portée de l'étendue de cette invention, comme définie dans les revendications, en particulier comme indiqué ci-dessus en changeant le type de brûleur.

La figure 1 est une vue en coupe transversale d'un conduit de circulation de gaz dans lequel est disposé un brûleur monté suivant le dispositif de la présente invention.

La figure 2 est une vue agrandie du brûleur de la figure 1 suivant le même axe.

La figure 3 est une vue de dessus en coupe partielle du brûleur de la figure 2.

La figure 4 est une vue en coupe suivant IV,IV' du conduit de gaz de la figure 1.

La figure 5 est une vue en coupe suivant V,V' du même conduit de gaz de la figure 1.

Les figures 4 et 5 représentent en fait un tronçon du conduit 1 de gaz 27 circulant à l'intérieur de celui-ci et qui est bien sur raccordé sur ces faces d'entrée et de sortie à une gaine pouvant être reliée en amont à une turbine à gaz et en aval à une chaudière de récupération ; la figure 1 est une vue depuis la partie amont avec une tête de brûleur 2₁ en position de fonctionnement à l'intérieur du conduit 1 et une deuxième tête 2₂ non représentée puisque extraite complètement du conduit avec mise en place d'une fausse porte 7₂ ou guillotine obturant la section de passage d'extraction de ladite tête 2₂ et permettant de faire fonctionner l'installation sans ce brûleur 2₂.

Les moyens de manutention et d'extraction desdites têtes ne sont pas représentés sur les différentes figures puisque pouvant être réalisés par un homme du métier sans qu'il soit besoin de le décrire dans la présente invention.

Pour permettre un telle extraction complète hors du conduit 1 et depuis l'extérieur de celui-ci, de l'ensemble de la tête 2 du brûleur et du fourreau 6 d'alimentation en air extérieur de celle-ci, tel que décrit ci-après, un poteau 20 vertical ou incliné creux est disposé dans le conduit et suspendu à sa partie supérieure : ce poteau vertical 20 peut se dilater vers le bas en traversant la partie inférieure de la gaine 1 grâce à un presse-étoupe 20₂ étanche aux gaz chauds et laissant ainsi libre la dilatation dudit poteau 20 qui peut être isolé et refroidi intérieurement par une circulation d'air extérieur 21₁ en tirage naturel ou par ventilation.

Ledit poteau vertical 20₁ supporte les chemins de roulement 22 horizontaux sur lesquels sont posés des moyens d'appui 23 et de guidage tel que une ou plusieurs roulettes disposées à la partie inférieure de ladite tête 2 du brûleur et ayant une forme correspondant et coopérant avec celle des chemins de roulement 22 choisis. Ces derniers peuvent s'appuyer et être maintenus sur des platines solidaires du poteau 20 tout en restant libre de se dilater longitudinalement par rapport à ces platines ; optionnellement ces chemins de roulement de préférence en nombre 2 peuvent être également constitués de tubes creux de soutien, isolés comme le poteau support 20 et refroidis par circulation d'air interne.

L'ensemble de la tête 2 du brûleur et de ses moyens de déplacement pour son extraction, avec l'ensemble des conduits 6, 19 la relayant avec l'extérieur, est solidaire d'une tape de fermeture 7₁ représentée sur la figure 1 et qui assure la continuité du conduit 1 et de son isolation 1₁.

Les brûleurs utilisés comprennent d'une manière connue au moins une canne d'injection 3 de combustible dont le nez 5 est disposé dans la tête 2 dudit brûleur suivant un axe XX' parallèle à celui dudit conduit 1 : suivant l'invention ladite canne d'injection 3 est situé à l'intérieur d'un fourreau 6, ce fourreau 6 assurant l'alimentation de la tête 2 du brûleur en air extérieur au conduit 1, ce fourreau 6 étant solidaire de la tête 2 du brûleur ; ledit fourreau est disposé suivant un axe YY' transversal à celui dudit conduit 1 ; et ledit nez 5 de la canne 3, situé à l'extrémité d'une partie coudée 4 de celle-ci, est mobile suivant l'axe XX' par rapport à un orifice 14 de guidage solidaire de ladite tête 2 de brûleur dont il est apte à être dégagé par déplacement de la canne d'injection 3 à l'intérieur du fourreau 6, le déplacement étant commandé depuis l'extérieur du conduit 1.

Pour assurer ledit déplacement et l'extraction de la canne d'injection 3 vers et depuis l'extérieur du conduit, telle que représentée sur les figure 3 et 4, la canne d'injection est associée par exemple à un arbre tournant 8 de manoeuvre depuis l'extérieur du conduit 1, situé dans le fourreau 6, parallèle à la canne 3 et portant au moins à son extrémité distale un engrenage 9₂ qui vient coopérer avec une crémaillère 10 ; celle-ci étant située à l'extrémité 16 du fourreau 6 du coté de la tête 2 du brûleur, la rotation dudit engrenage 9 par l'arbre de manoeuvre 8 entraîne son déplacement et celui de la canne d'injection 3 le long de cette crémaillère 10 pour engager et dégager le nez 5 de la canne 3 par rapport à la tête 2 du brûleur. La canne d'injection est représentée sur la figure 3 en position de fonctionnement en traits pleins 4ₐ,3ₐ et en position d'extractibilité en traits pointillés 4_{b}, 3_{b}. Un autre engrenage 9₁, ou tout embout permettant d'engager une clef de manoeuvre tel qu'un carré ou un hexagone, est situé à l'autre extrémité de l'arbre 8 restant extérieur au conduit 1 et permet d'assurer la mise en rotation de cet arbre 8.

Pour maintenir la canne d'injection 3 dans un même plan lors de son déplacement suivant la direction XX' pour que l'engrenage 9₂ l'entraîne régulièrement le long de la crémaillère 10, ladite canne est solidaire d'un guide de centrage 11 latéral la maintenant à distance constante le long des parois du fourreau 6 qui sont parallèles ; ce guide 11 ou la partie coudée 4 de la canne 3 peut être un appui sur une butée 30 disposée le long desdites parois afin de maintenir la position longitudinale de ladite canne 3 à l'intérieur du fourreau 6, jusqu'à ce que le nez 5 d'injection situé à l'extrémité de la partie coudée 4 de la canne d'injection 3 soit guidée et bien positionnée dans l'orifice 14 de la tête d'injection qui dans le cas des exemples des figures est un orifice unique central disposé suivant l'axe XX' du brûleur.

Ladite tête du brûleur 2 comprend également un obturateur 16 de l'extrémité du fourreau 6 s'ouvrant latéralement suivant l'axe XX' et vers l'aval de la circulation du gaz 27 dans une virole 16₁ fermée elle-même par une plaque stabilisatrice 13 comportant des orifices, tels que des fentes tangentielles ou des trous parallèles à l'axe XX' ou inclinés, de sortie d'air extérieur alimenté par ledit fourreau 6, et ledit orifice 14 de guidage du nez d'injection 5. Un cylindre externe 12 entoure au moins ladite virole 16₁ et la plaque stabilisatrice 13.

Il est à noter que l'alimentation en air extérieur à l'intérieur dudit fourreau 6 afin d'assurer le bon fonctionnement de la tête du brûleur 2, par un apport de 3 à 10 % de l'oxygène stoechiométrique nécessaire à la combustion, le reste étant apporté par le gaz 27 à chauffer, permet également de refroidir ledit fourreau 6 placé transversalement dans le conduit 1 et recevant du gaz 27 qui peut être à plus de 500 ° C.

La surface de la section utile de passage du gaz 27 à l'intérieur dudit cylindre 12 est égal à 20 à 50 % de la surface de section utile du conduit 1 dans lequel est situé ledit brûleur, ledit pourcentage étant en fait à considérer en proportion de gaz en air stoechiométrique.

Suivant le mode de réalisation représenté sur les figures 2 ou 3, ladite tête de brûleur 2 comprend des pales 15 de mise en rotation du gaz, fixés autour de la virole 16₁ de sortie d'air 16 à l'extrémité du fourreau 6, et des lances d'injection 17 de combustible gazeux disposées à travers et entre lesdites pales 15 suivant des axes parallèles à celui du conduit 1, ou convergents ou divergents.

Lesdites pales 15 inclinées peuvent être entourées d'un cerclage cylindrique 28 délimitant une couronne périphérique 31 avec le cylindre extérieur 12. Ce dit cylindre extérieur 12 est un directeur d'air qui peut être éventuellement convergent et divergent respectivement à son orifice amont 12₁ et son orifice aval 12₂. Lesdites lances d'injection 17 de combustibles gazeux traversant lesdites ailettes inclinées 15 injectent le gaz en aval du plan de la face avant de la plaque stabilisatrice 13. L'ensemble constitué par lesdites pales inclinées 15, formant une rosace, constituent avec ladite plaque stabilisatrice 13 l'accrocheur de flammes comme décrit dans le brevet cité précédemment FR 2570473.

Lesdites lances à combustibles gazeux 17 peuvent être en nombre quelconque représentées ici en nombre de 6 et viennent se raccorder sur au moins un collecteur 18 de gaz, qui peut être de forme torique de révolution telle que représenté sur la figure 3 et constitué ainsi d'ouvertures amont convergentes dudit cylindre 12 ; ledit collecteur 18 est relié à l'extérieur par un tube 19 d'alimentation de gaz combustible.

De préférence comme représenté sur les figures, l'axe YY' du fourreau 6 est disposé perpendiculairement à l'axe XX' du brûleur et du conduit 1 mais il pourrait être incliné suivant tout autre angle transversal, de préférence compris entre 45 et 90 ° par rapport à l'axe dudit conduit.

Suivant la représentation des figures 3 et 4 le dispositif suivant l'invention comporte également au moins deux volets 24 disposés de part et d'autre de la tête 2 du brûleur, basculant autour d'axes 25 transversaux par rapport à celui dudit conduit 1 et dont les formes, compatibles avec celle intérieur du conduit 1 et celle extérieur de la tête 2 du brûleur, assurent en position fermée la réduction de la section de passage du gaz à au moins celle de la tête 2 du brûleur.

De préférence lesdits volets 24 et leurs axes 25 sont creux et reliés à un conduit vertical 26 également creux ; l'ensemble de ces parties creuses internes pouvant être également reliées au poteau creux vertical 20 support des têtes de brûleurs 2.

Ces moyens de circulation d'air frais interne évite une détérioration par surchauffe des différentes pièces constituant le dispositif telle que la canne d'injection 3 mobile, extractible avec ces différents éléments de manoeuvre, grâce à l'air frais passant par le fourreau 6, de même le poteau vertical creux support 20 desdites têtes de brûleurs et l'ensemble des volets mobiles 24.

## Revendications

1. Dispositif de montage de brûleurs à l'intérieur d'un conduit (1) de gaz et comprenant au moins une canne d'injection (3) de combustible dont le nez (5) est disposé dans la tête (2) dudit brûleur suivant un axe (XX') parallèle à celui dudit conduit (1), caractérisé en ce que ladite canne d'injection (3) est située à l'intérieur d'un fourreau (6), ce fourreau (6) assurant l'alimentation de la tête (2) du brûleur en air extérieur au conduit (1), ce fourreau (6) étant solidaire de la tête (2) du brûleur, et disposé transversalement par rapport à l'axe dudit conduit (1), et ledit nez (5) de la canne (3), situé à l'extrémité d'une partie coudée (4) de celle-ci, est mobile suivant l'axe (XX') par rapport à un orifice (14) de guidage solidaire de ladite tête (2) de brûleur, dont il est apte à être dégagé par déplacement de la canne d'injection (3) à l'intérieur du fourreau (6), le déplacement étant commandé depuis l'extérieur du conduit (1) de façon à permettre l'extraction complète de la canne d'injection (3) vers l'intérieur du conduit (1).

2. Dispositif de montage de brûleurs suivant la revendication 1, caractérisé en ce que ladite canne d'injection (3) est associée à un arbre tournant (8) de manoeuvre depuis l'extérieur du conduit (1), parallèle à la canne (3) et portant au moins à son extrémité distale un engrenage (9₂) qui vient coopérer avec une crémaillère (10) située à l'extrémité (16) du fourreau (6) du coté de la tête (2) du brûleur, la rotation dudit engrenage (9) par l'arbre de manoeuvre (8) entraînant son déplacement et celui de la canne d'injection (3) le long de la crémaillère (10) pour engager et dégager le nez (5) de la canne (3) par rapport à la tête (2) du brûleur.

3. Dispositif de montage de brûleurs suivant l'une quelconque des revendications 1 ou 2, caractérisé en ce que l'ensemble de la tête (2) du brûleur et du fourreau (6) d'alimentation en air extérieur sont extractibles transversalement et hors du conduit (1) depuis l'extérieur de celui-ci.

4. Dispositif suivant la revendication 3, caractérisé en ce qu'il comporte au moins un poteau (20) vertical creux disposé dans ledit conduit (1), suspendu à sa partie supérieure (20₁) et supportant des chemins de roulement (22) horizontaux sur lesquels sont posés des moyens (23) d'appui et de guidage de ladite tête (2) du brûleur.

5. Dispositif suivant l'une quelconque des revendications 1 à 4, caractérisé en ce qu'il comporte au moins deux volets (24) disposés de part et d'autre de la tête (2) du brûleur, basculant autour d'axes (25) transversaux audit conduit (1) et dont les formes, compatibles avec celle intérieure du conduit (1) et celle extérieure de la tête (2) du brûleur, assurent en position fermée la réduction de la section de passage du gaz à au moins celle de la tête (2) du brûleur.

6. Dispositif suivant la revendication 5, caractérisé en ce que lesdits volets (24) et leurs axes (25) sont creux et reliés à un conduit vertical (26) également creux.

7. Dispositif de montage de brûleurs suivant l'une quelconque des revendications 1 à 6, caractérisé en ce que ladite tête brûleur (2) comprend un obturateur (16) de l'extrémité du fourreau (6) s'ouvrant latéralement suivant l'axe (XX') dans une virole (16₁) fermée elle-même par une plaque stabilisatrice (13) comportant des orifices de sortie d'air et ledit orifice (14) de guidage du nez d'injection (5), et un cylindre externe (12) entourant au moins ladite virole (16₁) et la plaque stabilisatrice (13).

8. Dispositif suivant la revendication 7, caractérisé en ce que la surface de la section utile de passage de gaz à l'intérieur dudit cylindre externe (12) est égal à 20 à 50 % de la surface de section utile du conduit (1) dans lequel est situé ledit brûleur.

9. Dispositif suivant l'une quelconque des revendications 7 à 8, caractérisé en ce que ladite tête de brûleur (2) comprend des pales (15) de mise en rotation du gaz, fixées autour de la virole (16₁) et de sortie d'air à l'extrémité du fourreau (6), et des lances d'injection (17) de combustible gazeux disposées à travers et entre lesdites pales (15).

10. Dispositif de montage de brûleurs suivant l'une quelconque des revendications 1 à 9, caractérisé en ce que le fourreau (6) est disposé perpendiculairement à l'axe du conduit (1).

## Patentansprüche

1. Vorrichtung zum Anordnen von Brennern im Innern einer Gasleitung (1), mit wenigstens einem Brennstoff-Einspritzrohr (3), dessen Mund (5) im Brennerkopf (2) entlang einer zur Achse der Leitung (1) parallelen Achse (XX') angeordnet ist,
dadurch gekennzeichnet, daß das Einspritzrohr (3) im Innern einer Hülse (6) angeordnet ist, die den Brennerkopf (2) mit Luft von außerhalb der Leitung (1) versorgt, wobei die Hülse (6) mit dem Brennerkopf (2) fest verbunden und quer zur Achse der Leitung (1) angeordnet ist, und der Mund (5) des Rohrs (3), der am Ende eines gekröpften Abschnitts (4) desselben angeordnet ist, in der Achse (XX') in bezug auf eine Führungsöffnung (14) beweglich ist, die mit dem Brennerkopf (2) fest verbunden ist, aus dem er durch Verstellen des Einspritzrohrs (3) innerhalb der Hülse (6) herausziehbar ist, wobei die Verstellung von außerhalb der Leitung (1) betätigt wird, derart, daß das vollständige Herausziehen des Einspritzrohrs (3) ins Innere der Leitung (1) möglich ist.

2. Vorrichtung zum Anordnen von Brennern nach Anspruch 1,
dadurch gekennzeichnet, daß das Einspritzrohr (3) einer drehbaren Welle (8) zur Betätigung von außerhalb der Leitung (1) zugeordnet ist, die zum Rohr (3) parallel ist und wenigstens an seinem distalen Ende ein Zahnrad (9₂) trägt, das mit einer am Ende (16) der Hülse (6) auf der Seite des Brennerkopfes (2) angeordneten zahnstange (10) zusammenwirkt, wobei durch Drehen des Zahnrads (9₂) durch die Betätigungswelle (8) dieses und das Einspritzrohr (3) entlang der Zahnstange (10) verstellt werden, um den Mund (5) des Rohrs (3) mit dem Brennerkopf (2) in und außer Eingriff zu bringen.

3. Vorrichtung zum Anordnen von Brennern nach einem der Ansprüche 1 und 2,
dadurch gekennzeichnet, daß die Gruppe Brennerkopf (2) und Außenluft-Versorgungshülse (6) von außerhalb der Leitung (1) quer zu und aus dieser herausziehbar ist.

4. Vorrichtung nach Anspruch 3,
dadurch gekennzeichnet, daß sie wenigstens eine hohle, senkrechte Säule (20) aufweist, die in der Leitung (1) angeordnet, an ihrem oberen Abschnitt (20₁) aufgehängt ist und waagerechte Laufbahnen (22) trägt, auf denen Stütz- und Führungsvorrichtungen (23) für den Brennerkopf (2) angeordnet sind.

5. Vorrichtung nach einem der Ansprüche 1 bis 4,
dadurch gekennzeichnet, daß sie wenigstens zwei Klappen (24) aufweist, die beiderseits des Brennerkopfs (2) angeordnet, um zur Leitung (1) quergerichtete Achsen (25) schwenkbar sind und deren Formen, die mit der Innengestalt der Leitung (1) und der Außengestalt des Brennerkopfs (2) kompatibel sind, in der Schließstellung den Strömungsquerschnitt für Gas auf wenigstens den des Brennerkopfes (2) verringern.

6. Vorrichtung nach Anspruch 5,
dadurch gekennzeichnet, daß die Klappen (24) und ihre Achsen (25) hohl und mit einer ebenfalls hohlen senkrechten Leitung (26) verbunden sind.

7. Vorrichtung zum Anordnen von Brennern nach einem der Ansprüche 1 bis 6,
dadurch gekennzeichnet, daß der Brennerkopf (2) einen Verschluß (16) für das Ende der Hülse (6) umfaßt, die seitlich entsprechend der Achse (XX') zu einen Ring (16₁) hin offen ist, der selbst durch eine Stabilisierplatte (13) geschlossen ist, welche Luftaustrittsöffnungen und die Führungsöffnung (14) für den Einspritzmund (5) aufweist, und einen äußeren zylinder (12), der wenigstens den Ring (16₁) und die Stabilisierplatte (13) umgibt.

8. Vorrichtung nach Anspruch 7,
dadurch gekennzeichnet, daß die Fläche des Strömungsnutzquerschnitts für Gas im Innern des äußeren Zylinders (12) gleich 20 bis 50% der Nutzquerschnittsfläche der Leitung (1) ist, in welcher der Brenner angeordnet ist.

9. Vorrichtung nach einem der Ansprüche 7 und 8,
dadurch gekennzeichnet, daß der Brennerkopf (2) zum Versetzen des Gases in Drehung Leitschaufeln (15) aufweist, die um den Luftaustritts-Ring (16₁) am Ende der Hülse (6) befestigt sind, und Einspritzlanzen /17) für gasförmigen Brennstoff, welche die Leitschaufeln (15) durchdringen und zwischen diesen angeordnet sind.

10. Vorrichtung zum Anordnen von Brennern nach einem der Ansprüche 1 bis 9,
dadurch gekennzeichnet, daß die Hülse (6) rechtwinklig zur Achse der Leitung (1) angeordnet ist.

## Claims

1. A device for mounting burners inside a duct (1) for gas and comprising at least one fuel injection pipe (3) having a nose (5) disposed in the head (2) of said burner on an axis (XX') parallel to the axis of said duct (1), the device being characterized in that said injection pipe (3) is situated inside a sheath (6), said sheath (6) ensuring that the burner head (2) is fed with air from outside the duct (1), and said sheath (6) being secured to the burner head (2) and disposed transversely relative to the axis of said duct (1), and said nose (5) of the injection pipe (3), situated at the end of a bent portion (4) thereof, is movable along the axis (XX') relative to a guide orifice (14) secured to said burner head (2), from which it is suitable for being disengaged by the injection pipe (3) being moved inside the sheath (6), the displacement being controlled from outside the duct (1), thereby making it possible to extract the injection pipe (3) completely to the outside.

2. A device for mounting burners according to claim 1, characterized in that said injection pipe (3) is associated with a rotary drive shaft (8) that can be driven from outside the duct (1), said shaft extending parallel to the injection pipe (3) and carrying, at least at its distal end, a gear (9₂) which co-operates with a rack (10) situated at the end (16) of the sheath (6) adjacent to the burner head (2), rotation of said gear (9) by the drive shaft (8) causing it and the injection pipe (3) to be moved along the rack (10) to engage and disengage the nose (5) of the injection pipe (3) relative to the burner head (2).

3. A device for mounting burners according to claim 1 or 2, characterized in that it is possible, from the outside of the duct (1), to extract the assembly comprising the burner head (2) and the external air feed sheath (6) transversely from the duct.

4. A device according to claim 3, characterized in that it includes at least one hollow vertical post (20) disposed inside said duct (1), suspended from its top portion (20₁) and supporting horizontal running paths (22) on which means (23) for supporting and guiding said burner head (2) are placed.

5. A device according to any one of claims 1 to 4, characterized in that it includes at least two flaps (24) disposed on either side of the burner head (2) to tilt about axes (25) extending transversely to said duct (1) and of shapes compatible with the inside shape of the duct (1) and with the outside shape of the burner head (2) suitable for ensuring in the dosed position that the gas flow section is reduced, at least in the flow section of the burner head (2).

6. A device according to claim 5, characterized in that said flaps (24) and said axes (25) are hollow and are connected to a similarly hollow vertical duct (26).

7. A device for mounting burners according to any one of claims 1 to 6, characterized in that said burner head (2) includes a shutter (16) for shutting the end of the sheath (6) opening out laterally along the axis (XX') inside a ring shell (16₁), itself dosed by a stabilizing plate (13) including air outlet orifices and said orifice (14) for guiding the injection nose (5), and an outer cylinder (12) surrounding at least said shell (16₁) and the stabilizing plate (13).

8. A device according to claim 7, characterized in that the flow area for the gas inside said outer cylinder (12) is equal to 20% to 50% of the sectional area of the duct (1) in which said burner is situated.

9. A device according to claim 7 or 8, characterized in that said burner head (2) includes blades (15) for setting the gas into rotation, the blades being fixed around the shell (16₁) and around the air outlet at the end of the sheath (6), and gaseous fuel injection pipes (17) disposed through and between said blades (15).

10. A device for mounting burners according to any one of claims 1 to 9, characterized in that the sheath (6) is disposed perpendicularly to the axis of the duct (1).
